# EUROPÄISCHE PATENTSCHRIFT

(11) **EP 3 025 974 B1**
(45) Veröffentlichungstag und Bekanntmachung des Hinweises auf die Patenterteilung: **31.10.2018**
(21) Anmeldenummer: 15193891.7
(22) Anmeldetag: 10.11.2015
(51) Int. Cl.: B65C 9/04, B67C 3/24

(54) **AUFLAGETELLER ZUR VERWENDUNG BEI BEHÄLTERBEHANDLUNGS- UND/ODER AUSSTATTUNGSVORRICHTUNGEN**
SUPPORT PLATE FOR USE IN CONTAINER HANDLING AND/OR EQUIPMENT DEVICES
DISQUE D'APPUI DESTINE A ETRE UTILISE DANS DES DISPOSITIFS DE TRAITEMENT DE RECIPIENT ET/OU D'INSTALLATION

(30) Priorität: 28.11.2014 DE 202014105768 U
(43) Veröffentlichungstag der Anmeldung: 01.06.2016
(73) Patentinhaber: KRONES Aktiengesellschaft, 93073 Neutraubling (DE)
(72) Erfinder: RICHTER, Stefan, 93073 Neutraubling (DE)
(74) Vertreter: Benninger, Johannes

(56) Entgegenhaltungen:
- EP-A1- 2 058 231
- WO-A1-00/29313
- WO-A1-2008/043394
- CN-A- 103 848 381
- DE-U1- 9 419 402
- JP-A- H02 298 015
- US-A- 5 941 366

## Beschreibung

Die vorliegende Erfindung betrifft einen Auflageteller zur Verwendung bei Behälterbehandlungs- und/oder Ausstattungsvorrichtungen.

Auflageteller können beispielsweise bei Etikettiervorrichtungen oder weiteren Behandlungsmaschinen vorgesehen sein, wobei ein jeweiliger Behälter während seiner Behandlung bzw. während seiner Etikettierung auf dem Auflageteller aufsteht. Um einen Artikel während seiner jeweiligen Behandlung fest auf dem Auflageteller positionieren zu können, sind aus dem Stand der Technik bereits Fixierungsmöglichkeiten bekannt, welche eine feste temporäre Verbindung zwischen dem Auflageteller und dem jeweiligen auf dem Auflageteller aufstehenden Artikel gewährleisten sollen.

Beispielsweise sind Vorrichtungen und Maschinen bekannt, bei welchen ihr zugehöriger Auflageteller an die Form des jeweiligen Artikels angepasst ist und hierbei den Artikel formschlüssig aufnehmen kann. Die DE 25 58 230 A1 zeigt eine derartige Vorrichtung bzw. Maschine. Sollen Artikel mit unterschiedlicher Geometrie durch die Vorrichtung bzw. Maschine bearbeitet werden, muss jeweils ein Wechsel der Auflageteller erfolgen, um die Artikel bei Bearbeitung sicher zu halten. Ein zeitintensiver Austausch von Auflagetellern zur Anpassung einer Maschine an unterschiedliche Geometrien von Artikeln ist unerwünscht bzw. umständlich, weshalb aus dem Stand der Technik Auflageteller bekannt sind, die sich für mehrere Artikel mit unterschiedlicher Geometrie eignen.

So offenbart beispielsweise die EP 0 547 300 B1 eine Positionierungseinrichtung für Behältnisse. Diese bekannte Einrichtung besitzt Auflageteller mit mehreren Stiften, die in vertikaler Richtung bewegt werden können. Wird ein Behältnis auf die Stifte aufgesetzt, tauchen diese in Richtung nach unten ab, während weitere Stifte in ihrer Position verbleiben und hierbei eine Aufnahme für das jeweilige Behältnis ausbilden. Da jedem Stift für seine vertikale Bewegung ein eigener Stellmechanismus zugeordnet ist, sind Vorrichtungen bzw. Auflageteller gemäß EP 0 547 300 B1 relativ aufwendig. Weiter ist zwischen den Stiften und einer Außenmantelfläche der Behältnisse ein geringes Spiel ausgebildet, weshalb die jeweiligen Behältnisse nicht immer präzise in ihrer Position gehalten werden können. Darüber hinaus ist der Auflageteller gemäß EP-Patent für die Aufnahme von Flaschen mit kreisförmiger Querschnittsfläche vorgesehen. Besitzen Flaschen eine Querschnittsfläche, die von einer Kreisform abweicht, so können bei Ausgestaltung eines Auflagetellers gemäß der EP 0 547 300 B1 Probleme hinsichtlich stabiler bzw. ortsfester Fixierung einhergehen.

Ein Flaschenteller ist zudem aus der DE 10 2004 054 891 A1 bekannt, der einen Flaschentellerunterteil und einen am Flaschentellerunterteil befestigten Flaschentelleroberteil aufweist. Der Flaschentelleroberteil kann für die Anpassung des Flaschentellers an unterschiedliche Flaschengeometrien ausgetauscht werden. Ein derartiger Austausch ist jedoch in der Praxis auch aufgrund des hiermit einhergehenden Zeitaufwandes unerwünscht.

Weiter ist aus der DE 36 38 116 A1 eine Drehtellerzentrierung für zu etikettierende Gegenstände bekannt. Die Zentrierung besitzt eine gegen die Kraft von Stützfedern abgestützte Standplatte. Zum Zwecke der Zentrierung des Gegenstandes weist der Gegenstand im Boden eine mittige Ausnehmung auf, in die ein die Standplatte durchgreifender Zentrierstift ragt. Behälter, welche keine Ausnehmung im Bereich ihrer Bodenfläche besitzen, können mittels der bekannten Vorrichtung nicht oder nicht stabil gehalten werden. Gegenüber der aus der DE 36 38 116 A1 bekannten Vorrichtung wären daher Auflageteller wünschenswert, welche eine Fixierung von Artikeln mit mehreren unterschiedlichen Geometrien und ohne eine obligatorische Aussparung im Bodenbereich erlauben.

Einen weiteren Auflageteller zeigt darüber hinaus die DE 20 2006 018 378 U1; der dort offenbarte Auflageteller besitzt mehrere Aussparungen, durch welche das jeweilige Behältnis mit seiner Unterseite formschlüssig ragt. Der Auflageteller bzw. die Aussparungen des Auflagetellers sind hierbei wiederum korrespondierend zur Form der Flasche ausgebildet, so dass bei Behandlung bzw. Etikettierung von Artikeln mit unterschiedlicher Geometrie ein zumindest teilweiser Austausch des Auflagetellers erfolgen muss.

WO 2008/043394 A2 offenbart einen Behälterträger für Probenbehälter umfassend einen drehbar mit einem Synchronisationsmotor verbundenen Basiskörper und ein Verschlusselement. Zum Festsetzen des Probenbehälters sind Greiffinger vorgesehen, welche beim Einsetzen eines Probenbehälters in den Behälterträger in einer gegen den Uhrzeigersinn gerichteten Drehung nach außen gedreht werden, während der Synchronisationsmotor gleichzeitig in die entgegengesetzte Richtung dreht.

DE 94 19 402 U1 offenbart eine Schraubverschließeinrichtung für Behältnisse mit einer Festhaltevorrichtung, wobei ein Träger in seinem Aufnahmebereich für das Behältnis einen eingelassenen Drehteller aufweist. Der Träger enthält zur Aufnahme des Drehtellers eine Vertiefung, in welcher ein Kugelkranz für die Drehlagerung des Drehtellers aufgenommen ist. EP 2 058 231 A1 offenbart einen Auflageteller gemäß dem Oberbegriff des Anspruchs 1.

Aufgabe der Erfindung ist daher, einen Auflageteller zur Verfügung zu stellen, mittels welches Auflagetellers mehrere Artikel mit einer Vielzahl unterschiedlicher Geometrien einfach und sicher fixiert werden können. Weiterhin ist eine Aufgabe vorliegender Erfindung, eine Behälterbehandlungsmaschine mit einem Auflageteller zur Verfügung zu stellen, mit welcher mehrere Artikel mit einer Vielzahl unterschiedlicher Geometrien während ihrer Behandlung einfach und sicher fixiert werden können. Zudem kann eine Aufgabe darin gesehen werden, ein Verfahren zur Verfügung zu stellen, mittels welches Verfahrens Artikel mit einer Vielzahl unterschiedlicher Geometrien einfach und sicher fixiert und bearbeitet werden können. Die Behälterbehandlungsmaschine und der Auflageteller sollen hierbei einen unkomplizierten Aufbau besitzen. Das Verfahren soll einfach umgesetzt werden können.

Die obigen Aufgaben werden durch einen Auflageteller, eine Behälterbehandlungsmaschine und ein Verfahren gelöst, welche die Merkmale in den Schutzansprüchen 1, 9 und 13 umfassen. Weitere vorteilhafte Ausgestaltungen werden durch die Unteransprüche beschrieben.

Die Erfindung betrifft einen Auflageteller zur bzw. für eine Verwendung bei Behälterbehandlungs- und/oder Ausstattungsvorrichtungen. Die Behälterbehandlungs- und/oder Ausstattungsvorrichtungen können insbesondere als Etikettiermaschine ausgebildet sein bzw. eine Etikettiermaschine umfassen. Für den angesprochenen Fachmann ist klar, dass der erfindungsgemäße Auflageteller auch für weitere Maschinen Verwendung finden kann.

Weiter besitzt der Auflageteller eine Standfläche für einen Behälter und wenigstens einen Hebel zur klemmenden Fixierung eines Behälters bei Positionierung auf der Standfläche. Der wenigstens eine Hebel kann sinnvollerweise oberhalb der Standfläche positioniert sein. Der Behälter kann als Flasche und insbesondere als PET-Flasche ausgebildet sein. Zudem ist der wenigstens eine Hebel parallel zur Ebene der Standfläche drehend bewegbar ausgebildet und kann zur klemmenden Fixierung des jeweiligen Behälters kraftbeaufschlagt an seiner seitlichen Außenmantelfläche festgesetzt werden. In besonders bevorzugten Ausführungsformen ist der wenigstens eine Hebel derart positioniert, dass er in einem unteren Drittel des jeweiligen Behälters kraftbeaufschlagt an seiner seitlichen Außenmantelfläche festgesetzt werden kann. Hierdurch bleibt eine Außenmantelfläche des jeweiligen Behälters bei Positionierung auf der Standfläche und klemmender Fixierung über den wenigstens einen Hebel für eine Etikettierung zugänglich.

Bei Ausführungsformen mit lediglich einem Hebel kann zudem ein oberhalb der Standfläche positionierter Anschlag vorgesehen sein, an welchem der jeweilige Behälter bei klemmender Fixierung über den einen Hebel anstehen kann. In besonders bevorzugten Ausführungsformen besitzt der Auflageteller jedoch, wie nachfolgend noch beschrieben, wenigstens zwei Hebel und vorzugsweise wenigstens drei Hebel, die miteinander kraftbeaufschlagt an der seitlichen Außenmantelfläche des jeweiligen Behälters festgesetzt werden können und den jeweiligen Behälter hierbei klemmend fixieren. Zur klemmenden Fixierung eines jeweiligen auf der Standfläche positionierbaren Behälters können mehrere Hebel des Auflagetellers daher zusammenwirken.

Durch die Drehbarkeit des Hebels ist der Auflageteller zur Fixierung von Behältern geeignet, welche unterschiedliche Geometrien besitzen. Weiter wird durch sein kraftbeaufschlagtes Festsetzen an einer seitlichen Außenmantelfläche des jeweiligen Behälters eine sichere Fixierung erreicht. Denkbar ist somit, dass über den erfindungsgemäßen Auflageteller sowohl Behälter fixierbar sind, deren Querschnitt zumindest teilweise einem Polygon entspricht, als auch Behälter, deren Querschnitt zumindest teilweise eine gewölbte bzw. kreisrunde Form aufweist.

Zudem kann es sein, dass die Standfläche für den Behälter plan und/oder zumindest bereichsweise plan ausgebildet ist. Ist der Auflageteller als Bestandteil einer Behälterbehandlungs- und/oder Ausstattungsvorrichtung ausgebildet, so kann die Standfläche eine Standebene für den jeweiligen Behälter bereitstellen, welche Standebene eine horizontale Orientierung besitzt.

Erfindungsgemäß ist, die Standfläche senkrecht zur Bewegungsrichtung des wenigstens einen Hebels federnd gelagert. Wird ein Behälter auf der Standfläche positioniert, so kann sich die Standfläche aufgrund der Masse des Behälters in Richtung nach unten bewegen, wohingegen die Standfläche bei Entnahme eines Behälters aus dem Aufnahmeteller in Richtung nach oben auftaucht.

Es ist zudem vorstellbar, dass der Hebel an einem freien Ende einen Anlagebereich für den Behälter besitzt bzw. dass mehrere Hebel an ihren freien Enden jeweils Anlagebereiche für die jeweiligen Behälter besitzen, welcher Anlagebereich eine konvex gewölbte Formgebung aufweist. Ist ein Behälter auf der Standfläche positioniert, so kann der in Richtung des Behälters konvex gewölbte Anlagebereich mit der Außenmantelfläche des Behälters in Kontakt stehen. Besitzt der Auflageteller mehrere Hebel, so können sämtliche Hebel einen konvex gewölbten Anlagebereich für den Behälter besitzen. Behälter mit leicht verformbarer Oberfläche, wie sie beispielsweise durch PET-Flaschen gebildet sein können, werden über den wenigstens einen Hebel mit konvex gewölbtem Anlagebereich sicher gehalten, ohne dass der Behälter bzw. die PET-Flasche hierbei beschädigt und/oder verformt wird.

Weiter kann vorgesehen sein, dass der Hebel sichelförmig ausgebildet ist. Die Praxis hat gezeigt, dass der jeweilige Behälter bei sichelförmiger Ausbildung des Hebels mit hoher Klemmkraft gehalten werden kann, ohne dass der Behälter hierbei beschädigt bzw. verformt wird.

Auch kann der Auflageteller eine Zwangsführung aufweisen, welche wenigstens ein Führungselement besitzt. Zwischen dem wenigstens einen Führungselement und dem wenigstens einen Hebel kann ein mechanischer Eingriff bestehen. Der mechanische Eingriff kann derart ausgebildet sein, dass bei relativer Rotationsbewegung des wenigstens einen Hebels gegenüber dem wenigstens einen Führungselement der wenigstens eine Hebel drehend bewegt wird. Beispielsweise kann das Führungselement mindestens einen Mitnehmer bzw. mindestens eine Führungskurve besitzen, die bezüglich einer Rotationsachse eines nachfolgend noch näher beschriebenen Drehrings exzentrisch verläuft. Beispielsweise kann der mindestens eine Mitnehmer bzw. die mindestens eine Führungskurve in eine korrespondierende Aussparung des wenigstens einen Hebels eintauchen. Besitzt der Auflageteller mehrere Hebel, so kann jedem Hebel eine eigene Führungskurve zugeordnet sein.

Vorstellbar ist in weiteren Ausführungsformen, dass die Führungskurven jeweils als Nut in das Führungselement eingebracht bzw. eingefräst sind, wobei die Nuten einem bogenförmigen Verlauf folgen und exzentrisch zur Drehachse des Drehrings in das Führungselement eingebracht sind. Mindestens eine Bolzen- und/oder Zapfenverbindungen des wenigstens einen Hebelarmes kann hierbei in eine jeweils zugeordnete Nut eingreifen.

Auch kann es sein, dass der wenigstens eine Hebel die jeweilige Führungskurve mit kurvenförmigem Verlauf ausbildet, wobei die jeweilige Führungskurve in eine zugeordnete Aussparung des wenigstens einen Führungselementes eingreift.

Bestandteil der Zwangsführung kann weiterhin ein zumindest abschnittsweise um die Standfläche und das Führungselement angeordneter Drehring sein. Am Drehring kann der wenigstens eine Hebel schwenkbeweglich angelenkt sein. Weiter kann der Drehring mit dem wenigstens einen Führungselement zur drehenden Bewegung des wenigstens einen Hebels in Wirkverbindung stehen.

Insbesondere ist vorstellbar, dass der Drehring den wenigstens einen Hebel bei seiner drehenden Bewegung mit sich führt. Bei relativer Rotationsbewegung des Drehrings gegenüber dem wenigstens einen Führungselements kann somit eine drehende Bewegung des wenigstens einen Hebels zur Fixierung von Behältern bewirkt werden. Mittels des mechanischen Eingriffs zwischen dem wenigstens einen Führungselement und dem wenigstens einen Hebel kann der wenigstens eine Hebel in Richtung des Behälters zugestellt werden. Wird der Drehring gegenüber dem Führungselement in entgegengesetzter Drehrichtung bewegt, kann die Klemmung des jeweiligen Behälters über den wenigstens einen Hebel gelöst werden.

Wie vorhergehend bereits erwähnt, kann zudem vorgesehen sein, dass der Auflageteller zwei und vorzugsweise wenigstens drei Hebel besitzt, die miteinander zur klemmenden Fixierung des jeweiligen Behälters kraftbeaufschlagt an seiner seitlichen Außenmantelfläche festgesetzt werden können. Ist der Querschnitt eines jeweiligen zu fixierenden Behälters als Polygon ausgebildet, so kann der Auflageteller beispielsweise vier Hebel besitzen. Ist der Querschnitt eines jeweiligen zu fixierenden Behälters beispielsweise kreisrund ausgebildet, so können drei Hebel vorgesehen sein.

Weiter kann vorgesehen sein, dass zwischen den wenigstens zwei und vorzugsweise wenigstens drei Hebeln und dem wenigstens einen Führungselement jeweils ein mechanischer Eingriff besteht. Weiter können die wenigstens zwei und vorzugsweise wenigstens drei Hebel schwenkbeweglich an dem Drehring angelenkt sein, so dass die wenigstens zwei und vorzugsweise wenigstens drei Hebel über die Zwangsführung gemeinsam drehend bewegbar sind.

Bei besonders bevorzugten Ausführungsformen ist zudem vorstellbar, dass das wenigstens eine Führungselement und der Drehring über eine Lagerung miteinander in Verbindung stehen, die eine relative Rotationsbewegung des Drehrings gegenüber dem wenigstens einen Führungselement erlaubt. Über die Lagerung kann der Drehring zudem an dem wenigstens einen Führungselement gehalten sein.

Auch kann der Drehring einen Durchbruch aufweisen und das wenigstens eine Führungselement im Bereich des Durchbruchs eine oder mehrere optische Kennzeichnungen besitzen, mittels welcher in Abhängigkeit von relativen Rotationsstellungen des wenigstens einen Führungselementes gegenüber dem Drehring Informationen für einen Benutzer darstellbar sind. Da über die relative Rotationsstellung die jeweilige Drehposition des wenigstens einen Hebels vorgegeben werden kann, besteht beispielsweise die Möglichkeit, einen Benutzer hierdurch über den jeweiligen Durchmesser bzw. die jeweilige Geometrie einer Flasche zu informieren, welche über den wenigstens einen Hebel fixiert wird.

Zudem kann es sein, dass die Lagerung mehrere Kugeln umfasst, die unter Federkraft beaufschlagt in einer radialen Nut des wenigstens einen Führungselementes und/oder in einer radialen Nut des Drehrings gehalten sind. Insbesondere kann das wenigstens eine Führungselement eine Aussparung besitzen, in welcher mindestens eine Feder gelagert ist, welche die mehreren Kugeln in der radialen Nut des Drehrings hält.

Weiterer Bestandteil der Lagerung kann ein Sicherungsring sein, welcher das Führungselement gegenüber dem Drehring axial fixiert. Der Sicherungsring kann hierzu an einer den Hebeln abgewandten Stirnseite des Führungselementes anliegen.

Die Erfindung betrifft darüber hinaus eine Behälterbehandlung- und/oder Ausstattungsvorrichtung nach Anspruch 9, welche eine Bearbeitungsmaschine für die Behälter, mehrere Auflageteller sowie wenigstens einen Antrieb umfasst, wobei die mehreren Auflageteller über den Antrieb um eine gemeinsame Achse umlaufend bewegbar sind.

Die Bearbeitungsmaschine kann bei bevorzugten Ausführungsformen vorliegender Erfindung beispielsweise als Etikettiervorrichtung ausgebildet sein.

In besonders bevorzugten Ausführungsformen der Behälterbehandlungs- und/oder Ausstattungsvorrichtung mit einer Betätigungseinrichtung können die Auflageteller jeweils aufweisen:
- wenigstens ein Führungselement, wobei zwischen dem wenigstens einen Führungselement und dem wenigstens einen Hebel ein mechanischer Eingriff besteht, sowie
- einen zumindest abschnittsweise um die Standfläche und das Führungselement angeordneten Drehring, an welchem der wenigstens eine Hebel schwenkbeweglich angelenkt ist und welcher mit dem wenigstens einen Führungselement zur drehenden Bewegung des wenigstens einen Hebels in Wirkverbindung steht.

Weiter kann die Betätigungseinrichtung mindestens eine feststehende Lauffläche besitzen, welche derart positioniert ist, dass die Lauffläche bei umlaufender Bewegung der mehreren Auflageteller mit ihren Drehringen in Oberflächenkontakt treten kann. Die Auflageteller können als Bestandteil einer Rundläufermaschine ausgebildet sein, welche die gemeinsame umlaufende Bewegung der Auflageteller bewirkt.

Auch ist denkbar, dass die Betätigungseinrichtung mindestens einen Aktor umfasst, mittels welches Aktors die mindestens eine Lauffläche derart verstellbar ist, dass der Oberflächenkontakt zwischen Lauffläche und den Drehringen aufgehoben werden kann. Die Verstellung der Lauffläche kann in linearer Richtung erfolgen.

In weiteren Ausführungsformen kann die Behälterbehandlungs- und/oder Ausstattungsvorrichtung wenigstens eine erste Lauffläche sowie wenigstens eine zweite Lauffläche umfassen. Die wenigstens eine erste Lauffläche kann derart positionierbar sein, dass über die wenigstens eine erste Lauffläche bei Oberflächenkontakt mit den Drehringen ihre jeweilige rotierende Bewegung mit erster Rotationsrichtung bewirkbar ist. Die wenigstens eine zweite Lauffläche kann derart positionierbar sein, dass über die wenigstens eine zweite Lauffläche bei Oberflächenkontakt mit den Drehringen ihre rotierende Bewegung mit zweiter Rotationsrichtung bewirkbar ist, wobei die zweite Rotationsrichtung entgegengesetzt zur ersten Rotationsrichtung verläuft. Hierdurch kann die klemmende Fixierung zwischen dem wenigstens einen Hebel und dem Behälter bei rotierender Bewegung des Drehrings mit erster Rotationsrichtung hergestellt werden, wohingegen die klemmende Fixierung zwischen dem wenigstens einen Hebel und dem Behälter bei rotierender Bewegung des Drehrings mit zweiter Rotationsrichtung aufgehoben wird.

Die Erfindung betrifft darüber hinaus ein Verfahren zur Behandlung und/oder Ausstattung von Behältern nach Anspruch 13. Merkmale welche vorhergehend zu diversen Ausführungsformen des Auflagetellers bzw. zu diversen Ausführungsformen der Behälterbehandlungs- und/oder Ausstattungsvorrichtung genannt wurden, können auch für denkbare Ausführungsformen des Verfahrens vorgesehen sein. Weiter können nachfolgend genannte Merkmale für denkbare Ausführungsformen des erfindungsgemäßen Auflagetellers bzw. der erfindungsgemäßen Behälterbehandlung- und/oder Ausstattungsvorrichtung vorgesehen sein.

Im Rahmen eines ersten Verfahrensschrittes wird ein Behälter auf einer Standfläche eines Auflagetellers positioniert. Hierbei kann eine Behälterzuführung vorgesehen sein, welche den jeweiligen Behälter klemmend hält, in Richtung der Standfläche bewegt und den jeweiligen Behälter auf der Standfläche absetzt.

Weiter wird der Behälter mittels wenigstens eines Hebels auf der Standfläche fixiert, wobei der wenigstens eine Hebel parallel zur Ebene der Standfläche drehend bewegt wird und hierbei kraftbeaufschlagt mit seiner seitlichen Außenmantelfläche in Kontakt tritt. Denkbar ist hierbei, dass mehrere bzw. mindestens zwei Hebel vorgesehen sind, die jeweils drehend bewegt werden und hierbei kraftbeaufschlagt mit der seitlichen Außenmantelfläche des Behälters in Kontakt treten, so dass der Behälter klemmend über die mindestens zwei Hebel gehalten wird. In der Praxis haben sich Ausführungsformen bewährt, bei welchen drei derartige Hebel vorgesehen sind.

Sind mehrere bzw. mindestens zwei Hebel vorgesehen, so können diese zeitgleich und mit identischem Versatz in Richtung des Behälters bewegt werden, um mit seiner seitlichen Außenmantelfläche in Kontakt zu treten. Der Versatz kann über die vorherig bereits beschriebene und als Bestandteil des Auflagetellers ausgebildete Zwangsführung bewirkt werden.

Zeitlich nachdem der Behälter fixiert wurde, wird der Behälter im Rahmen des Verfahrens bearbeitet. Die Fixierung des Behälters auf der Standfläche bzw. die Fixierung des Behälters am Auflageteller kann während der Bearbeitung beibehalten werden. Denkbar ist, dass die mittels des wenigstens einen Hebels hergestellte Fixierung zeitlich nach Bearbeitung des Behälters aufgehoben wird und der Behälter vom Auflageteller entnommen wird. Bei bzw. im Rahmen der Bearbeitung kann der Behälter etikettiert werden.

In besonders bevorzugten Ausführungsformen wird der Auflageteller bzw. der auf dem Auflageteller positionierte Behälter entlang einer Kreisbahn bewegt, wobei der wenigstens eine Hebel kraftbeaufschlagt mit der seitlichen Außenmantelfläche in Anlage tritt, zeitlich während der Behälter entlang der Kreisbahn bewegt wird. Auch kann es sein, dass der Behälter bearbeitet wird, während der Behälter entlang der Kreisbahn bewegt wird. Während der Fixierung und während der Bearbeitung kann der Behälter daher zusammen mit seinem jeweiligen Auflageteller über eine bzw. über genau eine Rundläufermaschine entlang einer Kreisbahn bewegt werden.

Weiter ist denkbar, dass der Auflageteller eine Betätigungseinrichtung passiert, während der Auflageteller entlang einer Kreisbahn bewegt wird. Die Betätigungseinrichtung kann den wenigstens einen Hebel mechanisch drehend bewegen, so dass der wenigstens eine Hebel hierbei kraftbeaufschlagt mit der seitlichen Außenmantelfläche des Behälters in Kontakt tritt. Besitzt der Auflageteller mehrere Hebel bzw. wenigstens zwei Hebel, so kann die Betätigungseinrichtung sämtliche Hebel zeitgleich mechanisch drehend bewegen.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figur 1 zeigt einen schematischen Längsschnitt durch eine Ausführungsform eines erfindungsgemäßen Auflagetellers;
Figur 2 zeigt eine schematische Draufsicht auf die Ausführungsform des Auflagetellers aus Figur 1;
Figur 3 zeigt eine schematische Ansicht einer Ausführungsform einer erfindungsgemäßen Behälterbehandlungsvorrichtung.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung oder das erfindungsgemäße Verfahren ausgestaltet sein können und stellen keine abschließende Begrenzung dar.

**Figur 1** zeigt einen schematischen Längsschnitt durch eine Ausführungsform eines erfindungsgemäßen Auflagetellers 1. Der Auflageteller 1 ist vorgesehen zur Verwendung bei Behälterbehandlungsvorrichtungen 100 bzw. Bestandteil einer Behälterbehandlungsvorrichtung 100 (vgl. Figur 3).

Wie in Figur 1 zu erkennen, besitzt der Auflageteller 1 eine Standfläche 5 für den Behälter 3. Die Standfläche 5 ist in vertikaler Richtung beweglich und in sämtlichen weiteren Richtungen unbeweglich im Auflageteller 1 gelagert. Weiter ist die Standfläche 5 an eine Druckfeder 7 gekoppelt, welche die Standfläche 5 mit Federkraft beaufschlägt. Wird ein Behälter 3 auf die Standfläche 5 aufgesetzt, so bewegt sich die Standfläche 5 aufgrund der Masse des Behälters 3 unter Überwindung der Federkraft in Richtung nach unten. Figur 1 zeigt eine Position, bei welcher die Standfläche 5 aufgrund der Masse des Behälters 3 in Richtung nach unten bewegt wurde. Wird der Behälter 3 aus dem Auflageteller 1 entnommen, so reicht die Kraft der Druckfeder 7 aus, um die Standfläche 5 in Richtung nach oben zu bewegen, bis ein weiterer Behälter 3 auf der Standfläche 5 positioniert wird.

Der Auflageteller 1 besitzt zur klemmenden Fixierung des jeweiligen Behälters 3 mehrere Hebel, von welchen im Querschnitt der Figur 1 zwei Hebel 9a und 9b zu erkennen sind. Sämtliche drei Hebel 9a bis 9c sind in der Draufsicht aus Figur 2 dargestellt. Die Hebel 9a bis 9c sind um eine jeweilige Achse, welche sich parallel zur Längsachse 11 des Behälters 3 erstreckt, drehend bewegbar. Hierzu sind die Hebel 9a bis 9c jeweils gelenkig mit einem unter Verweis mit Bezugsziffer 15 dargestellten Drehring verbunden. Die gelenkige Verbindung erfolgt unter Zuhilfenahme von Bolzenverbindungen 12, welche die Hebel 9a bis 9c und den Drehring 15 miteinander verbinden und eine relative Schwenkbewegung der Hebel 9a bis 9c gegenüber dem Drehring 15 erlauben. Wie auch die Draufsicht aus Figur 2 zeigt, ist jedem der Hebel 9a bis 9c eine eigene Bolzenverbindung 12 zugeordnet. Die Drehachsen der Hebel 9a bis 9c verlaufen jeweils parallel zur Längsachse 11 des auf der Standfläche 5 positionierten Behälters 3 und senkrecht zur Bewegungsrichtung der Hebel 9a bis 9c.

Sämtliche Hebel 9a bis 9c sind in den Figuren 1 und 2 an einer seitlichen Außenmantelfläche des Behälters 3 kraftbeaufschlag festgesetzt und fixieren hierbei den Behälter 3 klemmend. Eine relative Bewegung des Behälters 3 gegenüber dem Auflageteller 1 ist somit nicht möglich, so dass der Behälter 3 unbeweglich am Auflageteller 1 festgesetzt ist.

Eine erfindungsgemäße Ausgestaltung eines Auflagetellers 1, wie er beispielhaft in den Figuren vorliegender Patentanmeldung dargestellt ist, ermöglicht eine exakte Fixierung des Behälters 3 am Auflageteller 1, wodurch der Behälter 3 beispielsweise mittels Etikettierens mit hoher Genauigkeit bearbeitet werden kann. Auch sind Behälter 3 mit unterschiedlichen Geometrien durch einen derartigen Auflageteller 1 fixierbar.

In Figur 1 ist die Standfläche 5 für den Behälter 3 plan ausgebildet. Vorstellbar ist jedoch für weitere Ausführungsformen auch, dass die Standfläche 5 eine oder mehrere Vertiefungen und/oder Durchbrüche besitzt, in welche der Behälter 3 mit Behälterfüßen bei Kontakt mit der Standfläche 5 eintaucht.

Um eine drehende Bewegung der Hebel 9a bis 9c zu bewirken und hierbei den Behälter 3 klemmend zu fixieren, umfasst der Auflageteller 1 eine Zwangsführung, mit welcher die Hebel 9a bis 9c jeweils mechanisch in Verbindung stehen. Bestandteil der Zwangsführung ist ein Führungselement 18, das über mehrere Mitnehmer 14 bzw. Führungskurven 16 in eine jeweilige Aussparung der Hebel 9a bis 9c eingreift. Jedem der Hebel 9a bis 9c ist hierbei ein eigener Mitnehmer 14 bzw. eine eigene Führungskurve 16 zugeordnet.

Weiterer Bestandteil der Zwangsführung ist der vorherig bereits beschriebene Drehring 15, an den die Hebel 9a bis 9c mittels der Bolzenverbindungen 12 schwenkbeweglich angelenkt sind und welcher Drehring 15 mit dem Führungselement 18 zur drehenden Bewegung der Hebel 9a bis 9c in Wirkverbindung steht.

Soll eine drehende Bewegung der Hebel 9a bis 9c zur klemmenden Fixierung eines auf der Standfläche 5 positionierten Behälters 3 bewirkt werden, wird der Drehring 15 relativ zum Führungselement 18 rotierend bewegt, wobei die Rotationsachse senkrecht zur Ebene der Standfläche 5 verläuft bzw. wobei die Rotationsachse senkrecht zur Bewegungsrichtung der Hebel 9a bis 9c orientiert ist.

Wie aus einer Zusammenschau der Figuren 1 und 2 deutlich wird, ist der Verlauf der Mitnehmer 14 bzw. der Führungskurven 16 exzentrisch gegenüber einer Rotationsachse des Drehrings 15, so dass aus einer rotierenden Bewegung des Drehrings 15 gegenüber dem Führungselement 18 eine Annäherung oder Entfernung der Hebel 9a bis 9c bezüglich des Behälters 3 bewirkt wird. Somit kann der jeweilige auf der Standfläche 5 positionierte Behälter 3 durch eine Rotation des Drehrings 15 gegenüber dem Führungselement 18 mittels der Hebel 9a bis 9c geklemmt werden. Durch eine Rotation des Drehrings 15 gegenüber dem Führungselement 18 in entgegengesetzter Richtung besteht weiterhin die Möglichkeit, die klemmende Verbindung zwischen den Hebeln 9a bis 9c und dem jeweiligen auf der Standfläche 5 positionierten Behälter 3 zu lösen.

Da sämtliche Hebel 9a bis 9c mit dem Drehring 15 sowie mit dem Führungselement 18 in Verbindung stehen, erfolgt bei Rotationsbewegung des Drehrings 15 gegenüber dem Führungselement 18 eine Zustellbewegung der Hebel 9a bis 9c zeitgleich. Der Betrag, um welchen die Hebel 9a bis 9c bei Zustellbewegung drehend versetzt werden, ist ebenso aufgrund des homogenen Verlaufs der Mitnehmer 14 bzw. Führungskurven 16 für jeden der Hebel 9a bis 9b identisch ausgebildet.

Um den Drehring 15 mit dem Führungselement 18 zu verbinden bzw. um den Drehring 15 rotationsbeweglich an das Führungselement 18 zu koppeln, besitzt der Auflageteller 1 eine Lagerung, welche aus mehreren Kugeln 20 und einer Feder 22 gebildet ist. Die Feder 22 ist hierbei in einer Aussparung des Führungselementes 18 aufgenommen, welche Feder 22 die Kugeln 20 in einer Nut des Drehrings 15 kraftbeaufschlagt hält.

Weiterer Bestandteil der Lagerung ist ein Sicherungsring 25, der stirnseitig am Führungselement 18 anliegt und eine axiale Bewegung des Führungselementes 18 gegenüber dem Drehring 15 unterbindet.

Bodenseitig verfügt der Auflageteller 1 über einen Deckel 27, der über Schraubverbindungen 33 an das Führungselement 18 fixiert ist. Deckel 27 und Führungselement 18 bilden hierbei eine Aufnahme aus, mittels welcher sich die Standfläche 5 vertikal bzw. in linearer Richtung bewegen kann. Auf einer der Standfläche 5 abgewandten Seite des Deckels 27 sind zudem ein Zentrierbolzen 31 sowie mehrere dem Zentrierbolzen 31 benachbarte Rastbolzen 30 vorgesehen. Zentrierbolzen 31 und Rastbolzen 30 dienen zur Ausrichtung und Verbindung des Auflagetellers 1 mit einer Behälterbehandlungsvorrichtung 100 (vgl. Figur 3).

**Figur 2** zeigt eine schematische Draufsicht auf die Ausführungsform des Auflagetellers 1 aus Figur 1. Figur 2 zeigt hierbei, dass die Hebel 9a bis 9c jeweils sichelförmig ausgebildet sind. Eine jeweilige sichelförmige Ausbildung für die Hebel 9a bis 9c hat sich insbesondere bewährt, um auf den Behälter 3 über die Hebel 9a bis 9c Klemmkraft einzuleiten, ohne dass der Behälter 3 hierbei beschädigt und/oder verformt wird. Das Risiko einer Beschädigung und/oder Verformung des Behälters 3 kann weiter reduziert werden, sofern die Hebel 9a bis 9c an ihrem jeweiligen freien und in Richtung des Behälters 3 weisenden Endes einen Anlagebereich für den Behälter 3 ausbilden, der eine in Richtung des jeweiligen Behälters 3 konvex gewölbte Formgebung aufweist.

Auch zeigt Figur 2 sehr gut den exzentrischen Verlauf der Mitnehmer 14 bzw. Führungskurven 16, die unter Eingriff mit den Hebeln 9a bis 9c bei relativer Rotationsbewegung des Drehrings 15 gegenüber dem Führungselement 18 (vgl. Figur 1) eine Schwenkbewegung der Hebel 9a bis 9c zur klemmenden Fixierung des Behälters 3 bewirken. Zu erkennen sind in Figur 2 auch nochmals die Bolzenverbindungen 12, welche die in Richtung der Bildebene verlaufende Drehachse für ihren jeweils zugeordneten Hebel 9a bis 9c ausbilden.

Der Querschnitt des Behälters 3 aus dem Ausführungsbeispiel der Figuren 1 und 2 ist vorliegend kreisrund ausgebildet. Sollen beispielsweise Behälter 3 auf dem Auflageteller 1 fixiert werden, deren Querschnitt als Polygon ausgebildet ist, können anstelle der drei Hebel 9a bis 9c vier Hebel vorgesehen sein, die zur klemmenden Fixierung des jeweiligen Behälters zusammenwirken.

**Figur 3** zeigt eine schematische Ansicht einer Ausführungsform einer erfindungsgemäßen Behälterbehandlungsvorrichtung 100. Bestandteil der Behälterbehandlungsvorrichtung 100 ist eine Rundläufermaschine 40, die mehrere Auflageteller 1 besitzt und die Auflageteller 1 um eine gemeinsame Achse umlaufend bewegt. Weiterer Bestandteil der Behälterbehandlungsvorrichtung 100 ist eine Bearbeitungsmaschine 70, welche vorliegend als Etikettiervorrichtung 75 ausgebildet ist.

Gezeigt sind auch eine Behälterzuführung 80, mittels welcher die jeweiligen Behälter 3 an die Rundläufermaschine 40 übergeben und auf dem jeweiligen Auflageteller 1 positioniert werden sowie eine Behälterabführung 85, welche die mittels der Etikettiervorrichtung 75 bearbeiteten Behälter 3 von der Rundläufermaschine 40 entgegennimmt und abführt.

Die Auflageteller 1 sind gemäß dem Ausführungsbeispiel aus den vorhergehenden Figuren 1 und 2 ausgebildet. Die Auflageteller 1 werden vorliegend, wie mittels Pfeildarstellung angedeutet, über die Rundläufermaschine 40 rechtsdrehend bewegt. Nach Positionierung der Behälter 3 auf ihrem jeweiligen Auflageteller 1 passieren die Behälter 3 zusammen mit ihrem jeweiligen Auflageteller 1 die Lauffläche 60a. Hierbei treten die Drehringe 15 (vgl. Figuren 1 und 2) der Auflageteller 1 jeweils mit der Lauffläche 60a in Kontakt und werden bei Kontakt gegenüber dem Führungselement 18 (vgl. Fig. 1) rotierend bewegt, wobei eine klemmende Fixierung der Behälter 3 über die Hebel 9a bis 9c (vgl. Fig. 1) erfolgt bzw. wobei die Hebel 9a bis 9c zugestellt werden.

Der Lauffläche 60a nachgeordnet ist die Bearbeitungsmaschine 70 bzw. die Etikettiervorrichtung 75, welche nach klemmender Fixierung der Behälter 3 mittels ihres zugeordneten Auflagetellers 1 auf die Behälter 3 mindestens ein Etikett aufbringt.

Hierauf folgend werden die Behälter 3 zusammen mit ihren Auflagetellern 1 in Richtung einer weiteren Lauffläche 60b bewegt. Die Auflageteller 1 passieren sodann die Lauffläche 60b, wobei ihr jeweiliger Drehring 15 (vgl. Figuren 1 und 2) mit der weiteren Lauffläche 60b in Oberflächenkontakt tritt und in entgegengesetzter Rotationsrichtung gegenüber dem Führungselement 18 rotierend bewegt wird. Die klemmende Fixierung der Behälter 3 über die Hebel 9a bis 9c wird hierbei aufgehoben und der jeweilige Behälter 3 nach aufgehobener Fixierung aus dem Auflageteller 1 entnommen und über die Behälterabführung 85 weitergeführt. Der Auflageteller 1 steht nun zur Aufnahme eines weiteren Behälters 3 aus der Behälterzuführung 80 bereit.

Zudem stehen die Laufflächen 60a und 60b jeweils mit einem Aktor 50a bzw. 50b in Verbindung, der eine lineare Stellbewegung der Laufflächen 60a und 60b bewirken kann. Somit kann der Oberflächenkontakt zwischen den Drehringen 15 der Auflageteller 1 bei Passieren der Laufflächen 60a und/oder 60b aufgehoben werden.

### Bezugszeichenliste

1 Auflageteller
3 Behälter
5 Standfläche
7 Druckfeder
9a-c Hebel
11 Längsachse
12 Bolzenverbindung
14 Mitnehmer
15 Drehring
16 Führungskurve
18 Führungselement
20 Kugel
22 Feder
25 Sicherungsring
27 Deckel
30 Rastbolzen
31 Zentrierbolzen
33 Schraubverbindung
40 Rundläufermaschine
50a,50b Aktor
60a,60b Lauffläche
70 Bearbeitungsmaschine
75 Etikettiervorrichtung
80 Behälterzuführung
85 Behälterabführung
100 Behälterbehandlungsvorrichtung; Ausstattungsvorrichtung

## Patentansprüche

1. Auflageteller (1) zur Verwendung bei Behälterbehandlungs- und/oder Ausstattungsvorrichtungen (100), aufweisend
- eine Standfläche (5) für einen Behälter (3) und
- wenigstens einen Hebel (9a, 9b, 9c) zur klemmenden Fixierung eines Behälters (3) bei Positionierung auf der Standfläche (5), wobei
der wenigstens eine Hebel (9a, 9b, 9c) parallel zur Ebene der Standfläche (5) drehend bewegbar ausgebildet ist und zur klemmenden Fixierung des jeweiligen Behälters (3) kraftbeaufschlagt an seiner seitlichen Außenmantelfläche festgesetzt werden kann, **dadurch gekennzeichnet, dass** die Standfläche (5) senkrecht zur Bewegungsrichtung des wenigstens einen Hebels (9a, 9b, 9c) federnd gelagert ist.

2. Auflageteller nach Anspruch 1, bei welchem der wenigstens eine Hebel (9a, 9b, 9c) an einem freien Ende einen Anlagebereich für den Behälter (3) besitzt, welcher Anlagebereich eine konvex gewölbte Formgebung aufweist und/oder bei welchem der wenigstens eine Hebel (9a, 9b, 9c) sichelförmig ausgebildet ist.

3. Auflageteller nach Anspruch 1 oder Anspruch 2, aufweisend eine Zwangsführung mit
- wenigstens einem Führungselement (18), wobei zwischen dem wenigstens einen Führungselement (18) und dem wenigstens einen Hebel (9a, 9b, 9c) ein mechanischer Eingriff besteht sowie mit
- einem zumindest abschnittsweise um die Standfläche (5) und das Führungselement (18) angeordneten Drehring (15), an welchem der wenigstens eine Hebel (9a, 9b, 9c) schwenkbeweglich angelenkt ist und welcher Drehring (15) mit dem wenigstens einen Führungselement (18) zur drehenden Bewegung des wenigstens einen Hebels (9a, 9b, 9c) in Wirkverbindung steht.

4. Auflageteller nach einem oder mehreren der Ansprüche 1 bis 3, aufweisend wenigstens zwei und vorzugsweise wenigstens drei Hebel (9a, 9b, 9c), die miteinander zur klemmenden Fixierung des jeweiligen Behälters (3) kraftbeaufschlagt an seiner seitlichen Außenmantelfläche festgesetzt werden können.

5. Auflageteller nach Anspruch 3 und Anspruch 4, bei welchem zwischen den wenigstens zwei und vorzugsweise wenigstens drei Hebeln (9a, 9b, 9c) und dem wenigstens einen Führungselement (18) jeweils ein mechanischer Eingriff besteht und bei welchem die wenigstens zwei und vorzugsweise wenigstens drei Hebel (9a, 9b, 9c) schwenkbeglich an dem Drehring (15) angelenkt sind, so dass die wenigstens zwei und vorzugsweise wenigstens drei Hebel (9a, 9b, 9c) über die Zwangsführung gemeinsam drehend bewegbar sind.

6. Auflageteller nach Anspruch 3 und gegebenenfalls einem oder mehreren der Ansprüche 4 bis 5, bei welchem das wenigstens eine Führungselement (18) und der Drehring (15) über eine Lagerung miteinander in Verbindung stehen, die eine relative Rotationsbewegung des Drehrings (15) gegenüber dem wenigstens einen Führungselement (18) erlaubt und wobei der Drehring (15) einen Durchbruch aufweist und das wenigstens eine Führungselement (18) im Bereich des Durchbruchs eine oder mehrere optische Kennzeichnungen besitzt, mittels welcher in Abhängigkeit von relativen Rotationsstellung des wenigstens einen Führungselementes (18) gegenüber dem Drehring (15) für einen Benutzer Informationen darstellbar sind.

7. Auflageteller nach Anspruch 3 und gegebenenfalls einem oder mehreren der Ansprüche 4 bis 5, bei welchem das wenigstens eine Führungselement (18) und der Drehring (15) über eine Lagerung miteinander in Verbindung stehen, die eine relative Rotationsbewegung des Drehrings (15) gegenüber dem wenigstens einen Führungselement (18) erlaubt und wobei die Lagerung mehrere Kugeln (20) umfasst, die unter Federkraft beaufschlagt in einer radialen Nut des wenigstens einen Führungselementes (18) und/oder in einer radialen Nut des Drehrings (15) gehalten sind.

8. Auflageteller nach Anspruch 7, bei welchem das wenigstens eine Führungselement (18) eine Aussparung besitzt, in welcher mindestens eine Feder (22) gelagert ist, welche die mehreren Kugeln (20) in der radialen Nut des Drehrings (15) hält.

9. Behälterbehandlungs- und/oder Ausstattungsvorrichtung (100) umfassend wenigstens eine Bearbeitungsmaschine (70) für Behälter (3), mehrere Auflageteller (1) nach Anspruch 1, sowie wenigstens einen Antrieb, wobei die mehreren Auflageteller (1) über den Antrieb um eine gemeinsame Achse umlaufend bewegbar sind.

10. Behälterbehandlungs- und/oder Ausstattungsvorrichtung (100) nach Anspruch 9, mit einer Betätigungseinrichtung und bei welcher die mehreren Auflageteller (1) jeweils aufweisen:
- wenigstens ein Führungselement (18), wobei zwischen dem wenigstens einen Führungselement (18) und dem wenigstens einen Hebel (9a, 9b, 9c) ein mechanischer Eingriff besteht, sowie
- einen zumindest abschnittsweise um die Standfläche (5) und das Führungselement (18) angeordneten Drehring (15), an welchem der wenigstens eine Hebel (9a, 9b, 9c) schwenkbeweglich angelenkt ist und welcher mit dem wenigstens einen Führungselement (18) zur drehenden Bewegung des wenigstens einen Hebels (9a, 9b, 9c) in Wirkverbindung steht,
wobei die Betätigungseinrichtung mindestens eine feststehende Lauffläche (60a, 60b) besitzt, welche derart positionierbar ist, dass die mindestens eine Lauffläche (60a, 60b) bei umlaufender Bewegung der mehreren Auflageteller (1) mit ihren Drehringen (15) in Oberflächenkontakt treten kann.

11. Behälterbehandlungs- und/oder Ausstattungsvorrichtung (100) nach Anspruch 10, bei welcher die Betätigungseinrichtung mindestens einen Aktor (50a, 50b) umfasst, mittels welches mindestens einen Aktors (50a, 50b) die mindestens eine Lauffläche (60a, 60b) derart verstellbar ist, dass der Oberflächenkontakt zwischen der mindestens einen Lauffläche (60a, 60b) und den Drehringen (15) aufgehoben werden kann.

12. Behälterbehandlungs- und/oder Ausstattungsvorrichtung (100) nach Anspruch 10 oder Anspruch 11, umfassend wenigstens eine erste Lauffläche (60a) sowie wenigstens eine zweite Lauffläche (60b), wobei die wenigstens eine erste Lauffläche (60a) derart positionierbar ist, dass über die wenigstens eine erste Lauffläche (60a) bei Oberflächenkontakt mit den Drehringen (15) eine jeweilige rotierende Bewegung der Drehringe (15) mit erster Rotationsrichtung bewirkbar ist und die wenigstens eine zweite Lauffläche (60b) derart positionierbar ist, dass über die wenigstens eine zweite Lauffläche (60b) bei Oberflächenkontakt mit den Drehringen (15) eine jeweilige rotierende Bewegung der Drehringe (15) mit zweiter Rotationsrichtung bewirkbar ist, wobei die zweite Rotationsrichtung entgegengesetzt zur ersten Rotationsrichtung verläuft.

13. Verfahren zur Behandlung und/oder Ausstattung von Behältern (3), das Verfahren umfassend folgende Schritte:
- Positionieren eines Behälters (3) auf einer Standfläche (5) eines Auflagetellers (1) gemäß einem der Ansprüche 1 bis 8,
- Fixieren des Behälters (3) mittels des wenigstens eines Hebels (9a, 9b, 9c) auf der Standfläche (5), wobei der wenigstens eine Hebel (9a, 9b, 9c) parallel zur Ebene der Standfläche (5) drehend bewegt wird und hierbei kraftbeaufschlagt mit einer seitlichen Außenmantelfläche des Behälters (3) in Kontakt tritt,
- Bearbeiten des Behälters (3), wobei die Fixierung des Behälters (3) auf der Standfläche (5) während seiner Bearbeitung beibehalten wird.

14. Verfahren nach Anspruch 13, bei welchem der Auflageteller (1) vorzugsweise entlang einer Kreisbahn bewegt wird und hierbei eine Betätigungseinrichtung passiert, welche mechanisch den wenigstens einen Hebel (9a, 9b, 9c) drehend bewegt, so dass der wenigstens eine Hebel (9a, 9b, 9c) hierbei kraftbeaufschlagt mit der seitlichen Außenmantelfläche des Behälters (3) in Kontakt tritt.

## Claims

1. A support plate (1) for use with container treatment apparatuses and/or equipping apparatuses (100), the support plate (1) comprising
- a support surface (5) for a container (3); and
- at least one lever (9a, 9b, 9c) for clampingly securing a container (3) when the container (3) is positioned on the support surface (5), wherein
the at least one lever (9a, 9b, 9c) is designed to be rotationally movable parallel to the plane of the support surface (5) and can be fastened in a force-impinged manner at the lateral outer cover surface of the container (3) for clampingly securing the particular container (3), **characterized in that** the support surface (5) is spring-mounted perpendicular to the movement direction of the at least one lever (9a, 9b, 9c).

2. The support plate as recited in claim 1, with the at least one lever (9a, 9b, 9c) having an abutment area for the container (3) at a free end, which abutment area has a convexly curved design; and/or with the at least one lever (9a, 9b, 9c) being designed to be crescent-shaped.

3. The support plate as recited in claim 1 or claim 2, having a forced guidance with
- at least one guide element (18), wherein a mechanical engagement exists between the at least one guide element (18) and the at least one lever (9a, 9b, 9c); as well as with
- a rotating ring (15) disposed, at least in some sections, around the support surface (5) and the guide element (18), to which rotating ring (15) the at least one lever (9a, 9b, 9c) is hinged so as to be swivelably movable; and which rotating ring (15) is in operative connection with the at least one guide element (18) for the rotational movement of the at least one lever (9a, 9b, 9c).

4. The support plate as recited in one or more of the claims 1 to 3, having at least two and preferably at least three levers (9a, 9b, 9c) that can be fastened together in a force-impinged manner at the lateral outer cover surface of the container (3) for clampingly securing the particular container (3).

5. The support plate as recited in claim 3 and claim 4, with a mechanical engagement existing in each case between the at least two and preferably at least three levers (9a, 9b, 9c) and the at least one guide element (18); and with the at least two and preferably at least three levers (9a, 9b, 9c) being hinged to the rotating ring (15) so as to be swivelably movable such that the at least two and preferably at least three levers (9a, 9b, 9c) are rotationally movable together by way of the forced guidance.

6. The support plate as recited in claim 3 and, as the case may be, in one or more of the claims 4 to 5, with the at least one guide element (18) and the rotating ring (15) being linked to each other by way of a bearing that allows a relative rotational movement of the rotating ring (15) in relation to the at least one guide element (18); and wherein the rotating ring (15) has an opening and the at least one guide element (18) has one or more optical markings in the area of the opening, by means of which optical markings information is representable to a user based on relative rotation positions of the at least one guide element (18) in relation to the rotating ring (15).

7. The support plate as recited in claim 3 and, as the case may be, in one or more of the claims 4 to 5, with the at least one guide element (18) and the rotating ring (15) being linked to each other by way of a bearing that allows a relative rotational movement of the rotating ring (15) in relation to the at least one guide element (18); and wherein the bearing comprises a plurality of balls (20) that are held in a spring-impinged manner in a radial groove of the at least one guide element (18) and/or in a radial groove of the rotating ring (15).

8. The support plate as recited in claim 7, with the at least one guide element (18) having a recess in which at least one spring (22) is mounted that holds the plurality of balls (20) in the radial groove of the rotating ring (15).

9. A container treatment apparatus and/or equipping apparatus (100), comprising at least one processing machine (70) for containers (3), a plurality of support plates (1) as recited in claim 1, as well as at least one drive, wherein the plurality of support plates (1) are circulatingly movable about a common axis by way of the drive.

10. The container treatment apparatus and/or equipping apparatus (100) as recited in claim 9, with an actuating device, and with the plurality of support plates (1) each having:
- at least one guide element (18), wherein a mechanical engagement exists between the at least one guide element (18) and the at least one lever (9a, 9b, 9c); as well as
- a rotating ring (15) disposed, at least in some sections, around the support surface (5) and the guide element (18), to which rotating ring (15) the at least one lever (9a, 9b, 9c) is hinged so as to be swivelably movable; and which rotating ring (15) is in operative connection with the at least one guide element (18) for the rotational movement of the at least one lever (9a, 9b, 9c);
wherein the actuating device has at least one stationary running surface (60a, 60b), the actuating device being positionable such that the at least one running surface (60a, 60b) can come into surface contact with the rotating rings (15) of the plurality of support plates (1) in the circulating movement of said plurality of support plates (1).

11. The container treatment apparatus and/or equipping apparatus (100) as recited in claim 10, with the actuating device comprising at least one actuator (50a, 50b) by means of which the at least one running surface (60a, 60b) is adjustable such that the surface contact between the at least one running surface (60a, 60b) and the rotating rings (15) can be undone.

12. The container treatment apparatus and/or equipping apparatus (100) as recited in claim 10 or claim 11, comprising at least one first running surface (60a) as well as at least one second running surface (60b), wherein the at least one first running surface (60a) is positionable such that in surface contact with the rotating rings (15) a rotating movement with a first direction of rotation of the particular rotating rings (15) is effectable by way of the at least one first running surface (60a), and the at least one second running surface (60b) is positionable such that in surface contact with the rotating rings (15) a rotating movement with a second direction of rotation of the particular rotating rings (15) is effectable by way of the at least one second running surface (60b), wherein the second direction of rotation runs opposite to the first direction of rotation.

13. A method for treating and/or equipping containers (3), the method comprising the following steps:
- positioning a container (3) on a support surface (5) of a support plate (1) as recited in one of the claims 1 to 8;
- securing the container (3) by means of the at least one lever (9a, 9b, 9c) on the support surface (5), wherein the at least one lever (9a, 9b, 9c) is rotationally moved parallel to the plane of the support surface (5) and in this context comes into contact in a force-impinged manner with a lateral outer cover surface of the container (3);
- processing the container (3), wherein the securing of the container (3) on the support surface (5) is maintained while the container (3) is being processed.

14. The method as recited in claim 13, with the support plate (1) being moved preferably along a circular path and passing an actuating device in this context, with the actuating device mechanically moving the at least one lever (9a, 9b, 9c) in a rotational manner such that in this context the at least one lever (9a, 9b, 9c) comes into contact in a force-impinged manner with the lateral outer cover surface of the container (3).

## Revendications

1. Plateau d'appui (1) pour l'utilisation dans des dispositifs de traitement de récipients et/ou dispositifs d'équipement (100), comprenant
- une surface de pose (5) pour un récipient (3) et
- au moins un levier (9a, 9b, 9c) pour la fixation par serrage d'un récipient (3) lors du positionnement sur la surface de pose (5), dans lequel
ledit au moins un levier (9a, 9b, 9c) est réalisé de manière à être mobile en rotation parallèlement au plan de la surface de pose (5) et, pour fixer par serrage le récipient (3) respectif, peut être immobilisé, en étant sollicité par une force, sur la nappe extérieure latérale de celui-ci, **caractérisé par le fait que** la surface de pose (5) est logée sur ressort perpendiculairement à la direction de déplacement dudit au moins un levier (9a, 9b, 9c).

2. Plateau d'appui selon la revendication 1, dans lequel ledit au moins un levier (9a, 9b, 9c) comprend à une extrémité libre une zone d'appui pour le récipient (3), laquelle zone d'appui présente une conformation bombée de manière convexe, et/ou dans lequel ledit au moins un levier (9a, 9b, 9c) est réalisé en forme de croissant.

3. Plateau d'appui selon la revendication 1 ou la revendication 2, comprenant un guidage forcé ayant
- au moins un élément de guidage (18), dans lequel un engrènement mécanique existe entre ledit au moins un élément de guidage (18) et ledit au moins un levier (9a, 9b, 9c), ainsi qu'
- une bague rotative (15) qui est disposée au moins par sections autour de ladite surface de pose (5) et dudit élément de guidage (18) et sur laquelle ledit au moins un levier (9a, 9b, 9c) est articulé de manière à être déplaçable par pivotement, et laquelle bague rotative (15) est en liaison active avec ledit au moins un élément de guidage (18) pour le déplacement rotatif dudit au moins un levier (9a, 9b, 9c).

4. Plateau d'appui selon l'une ou plusieurs des revendications 1 à 3, comprenant au moins deux et de préférence au moins trois leviers (9a, 9b, 9c) qui, pour fixer par serrage le récipient (3) respectif, peuvent être immobilisés ensemble, en étant sollicités par une force, sur la nappe extérieure latérale de celui-ci.

5. Plateau d'appui selon la revendication 3 et la revendication 4, dans lequel un engrènement mécanique existe respectivement entre lesdits au moins deux et de préférence lesdits au moins trois leviers (9a, 9b, 9c) et ledit au moins un élément de guidage (18), et dans lequel lesdits au moins deux et de préférence lesdits au moins trois leviers (9a, 9b, 9c) sont articulés sur ladite bague rotative (15) de manière à être déplaçables par pivotement, de sorte que lesdits au moins deux et de préférence lesdits au moins trois leviers (9a, 9b, 9c) sont déplaçables à rotation en commun par l'intermédiaire dudit guidage forcé.

6. Plateau d'appui selon la revendication 3 et, le cas échéant, selon l'une ou plusieurs des revendications 4 à 5, dans lequel ledit au moins un élément de guidage (18) et la bague rotative (15) communiquent entre eux par un palier qui permet un mouvement de rotation relatif de la bague rotative (15) par rapport audit au moins un élément de guidage (18), et dans lequel la bague rotative (15) présente une percée et ledit au moins un élément de guidage (18) comprend un ou plusieurs repères optiques au niveau de la percée au moyen desquels des informations peuvent être représentées pour un utilisateur en fonction des positions de rotation relatives dudit au moins un élément de guidage (18) par rapport à la bague rotative (15).

7. Plateau d'appui selon la revendication 3 et, le cas échéant, selon l'une ou plusieurs des revendications 4 à 5, dans lequel ledit au moins un élément de guidage (18) et la bague rotative (15) communiquent entre eux par un palier qui permet un mouvement de rotation relatif de la bague rotative (15) par rapport audit au moins un élément de guidage (18), et dans lequel le palier comprend une pluralité de billes (20) qui, en étant sollicitées par force de ressort, sont maintenues dans une rainure radiale dudit au moins un élément de guidage (18) et/ou dans une rainure radiale de la bague rotative (15).

8. Plateau d'appui selon la revendication 7, dans lequel ledit au moins un élément de guidage (18) comprend un évidement dans lequel est logé au moins un ressort (22) qui maintient ladite pluralité de billes (20) dans la rainure radiale de la bague rotative (15).

9. Dispositif de traitement de récipients et/ou d'équipement (100) comprenant au moins une machine de traitement (70) pour des récipients (3), une pluralité de plateaux d'appui (1) selon la revendication 1 ainsi qu'au moins un mécanisme d'entraînement, dans lequel la pluralité de plateaux d'appui (1) est déplaçable par ledit mécanisme d'entraînement de manière à tourner autour d'un même axe.

10. Dispositif de traitement de récipients et/ou d'équipement (100) selon la revendication 9, comprenant un dispositif de manoeuvre, et dans lequel les plusieurs plateaux d'appui (1) comprennent chacun:
- au moins un élément de guidage (18), dans lequel un engrènement mécanique existe entre ledit au moins un élément de guidage (18) et ledit au moins un levier (9a, 9b, 9c), ainsi qu'
- une bague rotative (15) qui est disposée au moins par sections autour de ladite surface de pose (5) et dudit élément de guidage (18) et sur laquelle ledit au moins un levier (9a, 9b, 9c) est articulé de manière à être déplaçable par pivotement, et laquelle est en liaison active avec ledit au moins un élément de guidage (18) pour le déplacement rotatif dudit au moins un levier (9a, 9b, 9c),
dans lequel ledit dispositif de manoeuvre présente au moins une surface de roulement (60a, 60b) fixe qui peut être positionnée de telle sorte que, lors du mouvement rotatif de la pluralité de plateaux d'appui (1), ladite au moins une surface de roulement (60a, 60b) peut entrer en contact superficiel avec les bagues rotatives (15) de ceux-ci.

11. Dispositif de traitement de récipients et/ou d'équipement (100) selon la revendication 10, dans lequel ledit dispositif de manoeuvre comprend au moins un actionneur (50a, 50b), ledit au moins un actionneur (50a, 50b) permet de régler ladite au moins une surface de roulement (60a, 60b) de telle sorte que le contact superficiel entre ladite au moins une surface de roulement (60a, 60b) et lesdites bagues rotatives (15) peut être supprimé.

12. Dispositif de traitement de récipients et/ou d'équipement (100) selon la revendication 10 ou la revendication 11, comprenant au moins une première surface de roulement (60a) ainsi qu'au moins une deuxième surface de roulement (60b), dans lequel ladite au moins une première surface de roulement (60a) peut être positionnée de telle sorte que, lorsqu'il y a un contact superficiel avec les bagues rotatives (15), ladite au moins une première surface de roulement (60a) permet de provoquer un mouvement rotatif respectif des bagues rotatives (15) avec une première direction de rotation, et ladite au moins une deuxième surface de roulement (60b) peut être positionnée de telle sorte que, lorsqu'il y a un contact superficiel avec les bagues rotatives (15), ladite au moins une deuxième surface de roulement (60b) permet de provoquer un mouvement rotatif respectif des bagues rotatives (15) avec une deuxième direction de rotation, la deuxième direction de rotation étant opposée à la première direction de rotation.

13. Procédé de traitement et/ou d'équipement de récipients (3), ledit procédé comprenant les étapes suivantes consistant à:
- positionner un récipient (3) sur une surface de pose (5) d'un plateau d'appui (1) selon l'une quelconque des revendications 1 à 8,
- fixer le récipient (3) au moyen dudit au moins un levier (9a, 9b, 9c) sur la surface de pose (5), ledit au moins un levier (9a, 9b, 9c) étant déplacé en rotation parallèlement au plan de la surface de pose (5) tout en entrant en contact, en étant sollicité par une force, avec une nappe extérieure latérale du récipient (3),
- traiter le récipient (3), dans lequel la fixation du récipient (3) sur la surface de pose (5) est maintenue pendant qu'il est traité.

14. Procédé selon la revendication 13, dans lequel le plateau d'appui (1) est déplacé de préférence suivant une trajectoire circulaire tout en passant par un dispositif de manoeuvre qui déplace en rotation de manière mécanique ledit au moins un levier (9a, 9b, 9c) de sorte que, durant cela, ledit au moins un levier (9a, 9b, 9c) entre en contact, en étant sollicité par une force, avec la nappe extérieure latérale du récipient (3).
